# EUROPÄISCHE PATENTANMELDUNG

(11) **EP 4 707 514 A1**
(43) Veröffentlichungstag der Anmeldung: **11.03.2026**
(21) Anmeldenummer: 25200051.8
(22) Anmeldetag: 03.09.2025
(51) Int. Cl.: E05D 15/44, E05C 9/08, E05C 17/28, E05F 7/08

(54) **AUSSTELLSCHERE FÜR EINE GEBÄUDEVERSCHLUSSEINRICHTUNG SOWIE ENTSPRECHENDE GEBÄUDEVERSCHLUSSEINRICHTUNG**

(30) Priorität: 06.09.2024 DE 102024125712
(71) Anmelder: Roto Frank Fenster- und Türtechnologie GmbH, 70771 Leinfelden-Echterdingen (DE)
(72) Erfinder: Unseld, Nils, 71088 Holzgerlingen (DE); Adamek, Dennis, 71144 Steinenbronn (DE); Gerber, Magnus, 72581 Dettingen (DE)
(74) Vertreter: Gleiss Große Schrell und Partner mbB

(57) **Zusammenfassung**

Die Erfindung betrifft eine Ausstellschere (10) für eine Gebäudeverschlusseinrichtung (1), mit einer an einem Rahmenelement (2, 3) der Gebäudeverschlusseinrichtung (1) befestigbaren Führungsschiene (11), einem in der Führungsschiene (11) verlagerbar gelagerten Führungsschlitten (13) und einer an dem Führungsschlitten (13) drehbar angelenkten Ausstellschiene (15), wobei an dem Führungsschlitten (13) eine Bremselementanordnung (18) angeordnet ist, die in einer Freigabestellung den Führungsschlitten (13) zum Verlagern relativ zu der Führungsschiene (11) freigibt und in einer Bremsstellung zum Bremsen des Führungsschlittens (13) kraftschlüssig mit der Führungsschiene (11) zusammenwirkt, und wobei die Bremselementanordnung (18) mit einer über ein Koppelgetriebe (20) an eine Treibstange (8) angebundenen oder anbindbaren, um eine Drehachse (22) drehbar gelagerten Koppelstange (19) zusammenwirkt, welche die Bremselementanordnung (18) in einer Freigabedrehwinkelstellung zur Verlagerung in Richtung der Freigabestellung freigibt und in einer Bremsdrehwinkelstellung in Richtung der Bremsstellung drängt. Dabei ist vorgesehen, dass die Koppelstange (19) in einem Betätigungsbereich (26) über eine Betätigungsfläche (36) verfügt, die zum Verlagern der Bremselementanordnung (18) in Richtung der Bremsstellung mit dieser zusammenwirkt und im Querschnitt gesehen eine Krümmung mit einem sich stetig verändernden Krümmungsradius aufweist. Die Erfindung betrifft weiterhin eine Gebäudeverschlusseinrichtung (1).

## Beschreibung

Die Erfindung betrifft eine Ausstellschere für eine Gebäudeverschlusseinrichtung, mit einer an einem Rahmenelement der Gebäudeverschlusseinrichtung befestigbaren Führungsschiene, einem in der Führungsschiene verlagerbar gelagerten Führungsschlitten und einer an dem Führungsschlitten drehbar angelenkten Ausstellschiene, wobei an dem Führungsschlitten eine Bremselementanordnung angeordnet ist, die in einer Freigabestellung den Führungsschlitten zum Verlagern relativ zu der Führungsschiene freigibt und in einer Bremsstellung zum Bremsen des Führungsschlittens kraftschlüssig mit der Führungsschiene zusammenwirkt, und wobei die Bremselementanordnung mit einer über ein Koppelgetriebe an eine Treibstange angebundenen oder anbindbaren, um eine Drehachse drehbar gelagerten Koppelstange zusammenwirkt, welche die Bremselementanordnung in einer Freigabedrehwinkelstellung zur Verlagerung in Richtung der Freigabestellung freigibt und in einer Bremsdrehwinkelstellung in Richtung der Bremsstellung drängt. Die Erfindung betrifft weiterhin eine Gebäudeverschlusseinrichtung.

Aus dem Stand der Technik ist beispielsweise die Druckschrift DE 10 2008 049 319 A1 bekannt. Diese beschreibt einen Beschlag für Fenster, Türen oder dergleichen mit zumindest einem an einem Flügel befestigbaren Stulp, zumindest einer hinter dem Stulp verschiebbar geführten Treibstange, zumindest einem mit der Treibstange verbundenen Verriegelungselement, zumindest einem Betätigungselement, mit welchem die Treibstange verschiebbar ist, und mit zumindest einer Feststellvorrichtung zum Feststellen des Flügels in einer gewünschten Position, welche zumindest einen Schwenkhebel aufweist, der schwenkbar an einen Führungsschlitten angelenkt ist, wobei der Führungsschlitten verschiebbar in oder an zumindest einer Führungsschiene des Beschlags geführt ist und zum Feststellen des Flügels in einer gewünschten Position durch Drehen einer Arretierungsstange klemmend gegen Verschiebung gesichert wird, wobei die drehbare Arretierungsstange über eine Umlenkung an eine von dem Betätigungselement betätigbaren Treibstange angeschlossen ist, wobei die Umlenkung eine im Wesentlichen lineare Bewegung der Treibstange in eine Drehbewegung der Arretierungsstange umsetzt. Dabei ist vorgesehen, dass die Umlenkung in der Führungsschiene gehalten ist.

Weiterhin offenbart die Druckschrift EP 0 472 916 A1 einen oben liegenden Türschließer, bei dem ein Türschließerarm in einer türzargenseitigen Gleitschiene mit einem Gleitstück geführt und zur Begrenzung des Führungsbereichs eine einrichtbare mechanische Vorrichtung vorgesehen ist. Dabei ist vorgesehen, dass durch das Gleitstück hindurch eine in der Gleitschiene von außen verdrehbar gelagerte, unrunde Stange geführt ist, bei deren Verdrehung ein in dem Gleitstück in axialer Richtung fest aufgenommenes, jedoch radial verschiebbares Blockierungselement gegen eine Gleitschienenwandung oder gegen ein an einer Gleitschienenwandung angeordnetes Arretierungselement festsetzbar ist.

Zudem offenbart die Druckschrift DE 34 01 970 A1 ein Drehkippfenster mit einem Blendrahmen und einem Flügelrahmen, welches über eine durch ein Drehkippbetätigungsgestänge gesteuerte Drehbewegungsbremsvorrichtung aufweist, die zwischen dem Flügelrahmenunterschenkel und dem Blendrahmenunterschenkel angeordnet ist. Weiterer Stand der Technik ist aus den Druckschriften AT 378 230 A sowie WO 2011/057988 A1 bekannt.

Es ist Aufgabe der Erfindung, eine Ausstellschere für eine Gebäudeverschlusseinrichtung vorzuschlagen, welche gegenüber bekannten Ausstellscheren Vorteile aufweist, insbesondere ein Feststellen zweier Rahmenelemente der Gebäudeverschlusseinrichtung relativ zueinander auf besonders komfortable Art und Weise und/oder ein präzises Einstellen beziehungsweise Nachjustieren einer Bremskraft der Ausstellschere und/oder eine über einen Öffnungswinkel der Gebäudeverschlusseinrichtung variable Haltekraft ermöglicht.

Dies wird erfindungsgemäß mit einer Ausstellschere für eine Gebäudeverschlusseinrichtung mit den Merkmalen des Anspruchs 1 erreicht. Dabei ist vorgesehen, dass die Koppelstange in einem Betätigungsbereich über eine Betätigungsfläche verfügt, die zum Verlagern der Bremselementanordnung in Richtung der Bremsstellung mit dieser zusammenwirkt und im Querschnitt gesehen eine Krümmung mit einem sich stetig verändernden Krümmungsradius aufweist.

Vorteilhafte Ausgestaltungen mit zweckmäßigen Weiterbildungen der Erfindung sind in den abhängigen Ansprüchen angegeben. Es wird darauf hingewiesen, dass die in der Beschreibung erläuterten Ausführungsbeispiele nicht beschränkend sind; vielmehr sind beliebige Variationen der in der Beschreibung, den Ansprüchen sowie den Figuren offenbarten Merkmale realisierbar.

Die Ausstellschere ist bevorzugt Bestandteil der Gebäudeverschlusseinrichtung, kann jedoch selbstverständlich auch separat von dieser vorliegen, insbesondere bis zu einer Montage der Ausstellschere an beziehungsweise in der Gebäudeverschlusseinrichtung. Die Gebäudeverschlusseinrichtung ist zur Montage an oder in einem Gebäude vorgesehen und ausgestaltet. Das Gebäude weist eine Gebäudehülle auf, an beziehungsweise in welcher die Gebäudeverschlusseinrichtung angeordnet wird. Die Gebäudehülle liegt zwischen einer Außenumgebung des Gebäudes und einem Innenraum des Gebäudes vor, separiert diese also voneinander. Die Gebäudehülle ist vorzugsweise als Wand des Gebäudes oder als Dach des Gebäudes ausgestaltet. Die Gebäudeverschlusseinrichtung dient dem zumindest zeitweisen Verschließen des Gebäudes, insbesondere dem zumindest zeitweisen Verschließen einer der Gebäudehülle ausgebildeten Gebäudehüllenausnehmung. Die Gebäudehüllenausnehmung, welche mithilfe der Gebäudeverschlusseinrichtung zumindest zeitweise verschlossen ist, liegt insoweit entweder als Wandöffnung oder als Dachöffnung vor.

Die Gebäudeverschlusseinrichtung ist bevorzugt als Tür oder als Fenster ausgestaltet. Das Fenster kann hierbei als Fassadenfenster oder als Dachfenster beziehungsweise Dachflächenfenster, insbesondere als Wohndachfenster beziehungsweise Wohndachflächenfenster, ausgestaltet sein. Die Gebäudeverschlusseinrichtung kann zum lichtdurchlässigen oder lichtundurchlässigen Verschlie-ßen der Gebäudehüllenausnehmung ausgestaltet und entsprechend lichtdurchlässig oder lichtundurchlässig sein. Ist die Gebäudeverschlusseinrichtung lichtdurchlässig, so verfügt sie insbesondere über eine Verglasung, welche beispielsweise als Einfachverglasung oder als Mehrfachverglasung, insbesondere als Doppelverglasung oder als Dreifachverglasung, vorliegt.

Die Gebäudeverschlusseinrichtung weist mehrere Rahmenelemente auf, nämlich ein erstes Rahmenelement und ein zweites Rahmenelement. Jedes der Rahmenelemente verfügt über mehrere Rahmenholme. Die Rahmenholme sind aneinander befestigt, nämlich derart, dass sie einen Bereich der Gebäudeverschlusseinrichtung zwischen sich aufnehmen. Die Rahmenholme bilden insoweit jeweils einen geschlossenen Rahmen beziehungsweise ein geschlossenes Rahmenelement. Die Rahmenelemente beziehungsweise die mehreren Rahmenholme sind insbesondere derart ausgestaltet, dass sie die Gebäudehüllenausnehmung der Gebäudehülle übergreifen und/oder abdecken. Vorzugsweise sind die Rahmenholme derart angeordnet und ausgestaltet, dass sie, insbesondere gemeinsam mit der Verglasung, die Gebäudehüllenausnehmung zumindest zeitweise vollständig verschließen. Hierzu wird die Verglasung bevorzugt von einem der Rahmenelemente getragen. Beispielsweise ist sie hierbei von mehreren Rahmenholmen des jeweiligen Rahmenelements eingefasst.

Die Gebäudeverschlusseinrichtung ist öffenbar und schließbar, kann also geöffnet und geschlossen werden und ist entsprechend ausgestaltet. Folglich kann die Gebäudeverschlusseinrichtung in unterschiedlichen Zuständen vorliegen, in welchen die beiden Rahmenelemente der Gebäudeverschlusseinrichtung unterschiedlich zueinander angeordnet sind. Beispielsweise ist die Gebäudeverschlusseinrichtung in einem ersten Zustand geschlossen und in einem zweiten Zustand zumindest teilweise oder sogar vollständig geöffnet. Der erste Zustand kann auch als Geschlossenzustand und der zweite Zustand als Offenzustand bezeichnet werden. In dem Geschlossenzustand der Gebäudeverschlusseinrichtung wird eine von einem ersten der Rahmenelemente begrenzte Öffnung von einem zweiten der Rahmenelemente weiter verschlossen als in dem Offenzustand, insbesondere ist die Öffnung des ersten Rahmenelements in dem Geschlossenzustand vollständig von dem zweiten Rahmenelement verschlossen, bevorzugt zusammen mit der Verglasung.

Das zweite Rahmenelement ist bezüglich des ersten Rahmenelements verlagerbar, insbesondere verschwenkbar beziehungsweise drehbar. Hierzu ist das zweite Rahmenelement um wenigstens eine Schwenkachse bezüglich des ersten Rahmenelements schwenkbar gelagert, insbesondere an dem ersten Rahmenelement. Beispielsweise ist die Gebäudeverschlusseinrichtung lediglich zum Drehöffnen oder lediglich zum Kippöffnen vorgesehen und ausgestaltet. Entsprechend liegt lediglich eine einzige Schwenkachse vor, um welche die beiden Rahmenelemente mittels einer Drehlagerung relativ zueinander schwenkbar gelagert sind. Bei einer Ausgestaltung der Gebäudeverschlusseinrichtung derart, dass sowohl ein Drehöffnen als ein Kippöffnen möglich ist, sind die beiden Rahmenelemente relativ zueinander um mehrere voneinander verschiedene Schwenkachsen, nämlich um mindestens oder genau zwei Schwenkachsen, schwenkbar gelagert. Die Schwenkachsen sind hierbei bevorzugt gegeneinander angewinkelt oder liegen windschief zueinander vor. Besonders bevorzugt schließen die mehreren Schwenkachsen miteinander einen Winkel ein, der in etwa oder genau 90° beträgt. Eine zum Drehöffnen und zum Kippöffnen ausgestaltete Gebäudeverschlusseinrichtung kann als Dreh-Kipp-Gebäudeverschlusseinrichtung bezeichnet werden. Liegt die Gebäudeverschlusseinrichtung als Fenster vor, so kann von einem Dreh-KippFenster gesprochen werden.

Die Ausstellschere ist Bestandteil eines Beschlags, der einer Bedienung der Gebäudeverschlusseinrichtung dient. Auch der Beschlag kann getrennt von der Gebäudeverschlusseinrichtung vorliegen, ist jedoch bevorzugt Bestandteil von dieser. Der Beschlag verfügt zusätzlich zu der Ausstellschere beispielsweise über wenigstens eines der nachfolgend genannten Elemente: Treibstange, Getriebe und Bedienelement beziehungsweise Griff. Das Bedienelement ist vorzugsweise drehbar an der Gebäudeverschlusseinrichtung angeordnet und über das Getriebe antriebstechnisch mit der Treibstange verbunden. Das Getriebe ist derart ausgestaltet, dass es eine Drehbewegung des Bedienelements in eine lineare Bewegung der Treibstange umsetzt. Über die Treibstange ist vorzugsweise die Ausstellschere antriebstechnisch an das Getriebe und mithin an das Bedienelement angebunden. Die Ausstellschere ist insoweit mithilfe des Bedienelements bedienbar beziehungsweise einstellbar.

Um ein kontrolliertes Verlagern der Rahmenelemente relativ zueinander sicherzustellen und insbesondere eine unkontrollierte Verlagerung der beiden Rahmenelemente relativ zueinander zu verhindern und/oder um die beiden Rahmenelemente in einer definierten Stellung zueinander festzusetzen, verfügt die Gebäudeverschlusseinrichtung über die Ausstellschere. Die beiden Rahmenelemente sind über die Ausstellschere miteinander gekoppelt. Das bedeutet, dass die Ausstellschere einerseits mit dem ersten Rahmenelement und andererseits mit dem zweiten Rahmenelement gekoppelt ist, insbesondere jeweils unmittelbar. Die Ausstellschere greift hierbei vorzugsweise beabstandet von der Schwenkachse beziehungsweise den Schwenkachsen an den Rahmenelementen an.

Die Ausstellschere verfügt über die Führungsschiene, welche an einem der Rahmenelemente befestigbar beziehungsweise befestigt ist. Beispielsweise ist die Führungsschiene an dem Flügelrahmen befestigt. Besonders bevorzugt ist die Führungsschiene in einer Nut des Rahmenelements angeordnet und befestigt. Weiterhin verfügt die Ausstellschere über den Führungsschlitten und die Ausstellschiene. Der Führungsschlitten ist in der Führungsschiene verlagerbar gelagert. Die Ausstellschiene ist sowohl an dem Führungsschlitten als auch an dem jeweils anderen der Rahmenelemente drehbar angelenkt. Ist also die Führungsschiene an dem ersten Rahmenelement befestigt, so ist die Ausstellschiene an dem Führungsschlitten und an dem zweiten Rahmenelement jeweils drehbar angelenkt. Ist die Führungsschiene hingegen an dem zweiten Rahmenelement befestigt, so ist die Ausstellschiene sowohl an dem Führungsschlitten als auch an dem ersten Rahmenelement jeweils drehbar angelenkt.

Der Führungsschlitten ist in der Führungsschiene linear verlagerbar geführt, insbesondere ausschließlich linear verlagerbar. Bei einer Verlagerung der beiden Rahmenelemente relativ zueinander wird aufgrund der Anbindung der Ausstellschere sowohl an das erste Rahmenelement als auch an das zweite Rahmenelement eine Verlagerung des Führungsschlittens in der Führungsschiene bewirkt. Um ein kontrolliertes Verlagern der Rahmenelemente relativ zueinander sicherzustellen, soll zwischen dem Führungsschlitten und der Führungsschiene zumindest zeitweise eine definierte Bremskraft wirken. Zu diesem Zweck ist an dem Führungsschlitten eine Bremselementanordnung angeordnet. Die Bremselementanordnung verfügt über mindestens ein Bremselement, bevorzugt über mehrere Bremselemente. Sie ist zumindest in der Freigabestellung und in der Bremsstellung anordenbar. In der Freigabestellung ist die Bremselementanordnung derart angeordnet, dass sie das Verlagern des Führungsschlittens relativ zu der Führungsschiene freigibt. In der Bremsstellung wirkt sie hingegen kraftschlüssig mit der Führungsschiene zusammen, um den Führungsschlitten relativ zu der Führungsschiene zu bremsen.

Anders ausgedrückt bewirkt die Bremselementanordnung zwischen dem Führungsschlitten und der Führungsschiene eine Bremskraft, wobei die Bremskraft in der Freigabestellung einer kleineren ersten Bremskraft und in der Bremsstellung einer größeren zweiten Bremskraft entspricht. Beispielsweise ist die Bremselementanordnung in der Freigabestellung von der Ausstellschiene beabstandet, sodass folglich die erste Bremskraft gleich null ist. In der Bremsstellung greift die Bremselementanordnung an der Führungsschiene an, um die von null verschiedene zweite Bremskraft zu bewirken. Die zweite Bremskraft ist zum Beispiel derart bemessen, dass die beiden Rahmenelemente relativ zueinander festgesetzt sind, insbesondere bis zum Überschreiten einer bestimmten, zwischen den Rahmenelementen wirkenden Kraft. Die Bremselementanordnung wirkt kraftschlüssig mit der Führungsschiene zusammen, insbesondere ausschließlich kraftschlüssig. Bevorzugt ist die Bremselementanordnung derart ausgestaltet, dass in keiner ihrer Stellungen eine formschlüssige Verbindung zwischen ihr und der Führungsschiene vorliegt, also durchgehend eine ausschließlich kraftschlüssige Verbindung umgesetzt ist.

Zur Betätigung der Bremselementanordnung, also zu ihrem Verlagern aus Richtung der Freigabestellung in Richtung der Bremsstellung und/oder umgekehrt verfügt die Ausstellschere über die Koppelstange. Die Koppelstange ist um die Drehachse drehbar gelagert. Die Koppelstange ist bezüglich der Drehachse zumindest in der Freigabedrehwinkelstellung und der Bremsdrehwinkelstellung anordenbar. Sie ist derart ausgestaltet, dass sie in der Freigabedrehwinkelstellung die Bremselementanordnung zur Verlagerung in Richtung der Freigabestellung freigibt. In der Bremsdrehwinkelstellung drängt sie hingegen die Bremselementanordnung in Richtung der Bremsstellung, insbesondere bis in die Bremsstellung.

Die Koppelstange ist über das Koppelgetriebe antriebstechnisch an die Treibstange angebunden oder anbindbar. Die Treibstange ist vorzugsweise Bestandteil des bereits erwähnten Beschlags. Sie kann ebenfalls Bestandteil der Ausstellschere sein, dies ist jedoch optional. Über die Treibstange ist die Koppelstange vorzugsweise antriebstechnisch an das Getriebe und über das Getriebe bevorzugt an das Bedienelement der Gebäudeverschlusseinrichtung angeschlossen. Die Treibstange ist bevorzugt linear verlagerbar an der Gebäudeverschlusseinrichtung gelagert. Das Koppelgetriebe ist in diesem Fall derart ausgestaltet, dass eine lineare Bewegung der Treibstange in eine Drehbewegung der Koppelstange um die Drehachse umgesetzt wird.

In der Bremsdrehwinkelstellung wirkt die Koppelstange in dem Betätigungsbereich mit der Bremselementanordnung zusammen. Unter dem Betätigungsbereich ist ein Bereich der Koppelstange in axialer Richtung bezüglich der Drehachse zu verstehen. In dem Betätigungsbereich verfügt die Koppelstange über die Betätigungsfläche, die zumindest in der Bremsdrehwinkelstellung der Koppelstange an der Bremselementanordnung anliegt und diese in Richtung ihrer Bremsstellung drängt. Die Betätigungsfläche weist im Querschnitt bezüglich der Drehachse gesehen eine Form beziehungsweise eine Außenkontur auf, welche zum einen das zuverlässige Bremsen des Führungsschlittens bezüglich der Führungsschiene sicherstellt und zum anderen das Einstellen beziehungsweise Nachjustieren der Bremskraft ermöglicht. Zu diesem Zweck verfügt die Betätigungsfläche in dem Querschnitt gesehen über die Krümmung, welche den sich stetig verändernden Krümmungsradius aufweist. In dem Betätigungsfläche ist die Koppelstange folglich unrund.

Die Krümmung erstreckt sich in Umfangsrichtung bezüglich der Drehachse gesehen über wenigstens einen Teil der Koppelstange. Die Krümmung weist durchgehend einen von null verschiedenen Krümmungsradius auf. Der Krümmungsradius ändert sich über die Krümmung hinweg stetig, also kontinuierlich beziehungsweise sprungfrei. Vorzugsweise nimmt der Krümmungsradius stetig und unterbrechungsfrei zu beziehungsweise stetig und unterbrechungsfrei ab, weist also in Umfangsrichtung gesehen über die Krümmung hinweg einen Gradienten auf, der durchgehend größer als null oder durchgehend kleiner als null ist. Aufgrund des sich verändernden Krümmungsradius hängt die Geschwindigkeit, mit welcher die Bremselementanordnung aus Richtung der Freigabestellung in Richtung der Bremsstellung verlagert wird, bei gegebener Winkelgeschwindigkeit der Koppelstange von der Drehwinkelstellung der Koppelstange ab.

Beispielsweise ist der Krümmungsradius derart gewählt, dass die Geschwindigkeit bei gegebener Winkelgeschwindigkeit der Koppelstange umso größer ist, je weiter die Drehwinkelstellung der Koppelstange von der Freigabedrehwinkelstellung entfernt und je näher sie der Bremsdrehwinkelstellung ist. Bevorzugt sind die Krümmung und ihr Krümmungsradius derart gewählt, dass die Geschwindigkeit der Bremselementanordnung bei gegebener beziehungsweise gleichbleibender Winkelgeschwindigkeit der Koppelstange mit der Drehwinkelstellung durchgehend zunimmt, beispielsweise ausgehend von der Freigabedrehwinkelstellung oder einer zwischen der Freigabedrehwinkelstellung und der Bremsdrehwinkelstellung liegenden Drehwinkelstellung bis hin zu der Bremsdrehwinkelstellung.

Das bedeutet, dass die Bremskraft, welche mittels der Bremselementanordnung zwischen dem Führungsschlitten und der Führungsschiene bewirkt wird, sich nicht gleichmäßig mit der Drehwinkelstellung der Koppelstange ändert, sondern sich in Abhängigkeit von der Drehwinkelstellung der Koppelstange ändert. Die Änderung der Bremskraft erfolgt hierbei stetig, also sprungfrei. Es ist also insbesondere nicht vorgesehen, dass sich die Verlagerungsgeschwindigkeit der Bremselementanordnung beziehungsweise die Bremskraft bei einer bestimmten Drehwinkelstellung der Koppelstange sprunghaft ändert, sondern es ist bei gleichmäßiger Veränderung der Drehwinkelstellung eine stetige und entsprechend sprungfrei Veränderungen der Verlagerungsgeschwindigkeit beziehungsweise Bremskraft erzielt.

Besonders vorteilhaft ist die Betätigungsfläche derart ausgestaltet, dass in der Bremsdrehwinkelstellung, insbesondere in jeder Drehwinkelstellung der Koppelstange, in welcher die Betätigungsfläche die Bremselementanordnung in Richtung der Bremsstellung drängt, ein in Richtung der Freigabedrehwinkelstellung gerichtetes Rückstelldrehmoment auf die Koppelstange wirkt. Aufgrund des Verlagerns der Bremselementanordnung in Richtung der Bremsstellung liegt eine Rückstellkraft vor, welche auf eine Verlagerung der Bremselementanordnung in Richtung der Freigabestellung gerichtet ist. Da die Koppelstange die Bremselementanordnung in Richtung der Bremsstellung drängt, bewirkt die Rückstellkraft ein auf die Koppelstange wirkendes Rückstelldrehmoment um ihre Drehachse, welches die Koppelstange aus Richtung der Bremsdrehwinkelstellung in Richtung der Freigabedrehwinkelstellung drängt. Dieses Rückstelldrehmoment ist vorzugsweise in jeder bei einem bestimmungsgemäßen Betrieb der Ausstellschere auftretenden Drehwinkelstellung, in welcher die Koppelstange die Bremselementanordnung in Richtung der Bremsstellung drängt, von null verschieden. Dies ist insbesondere in der Bremsdrehwinkelstellung der Koppelstange der Fall.

Vorzugsweise ist die Betätigungsfläche also nicht derart ausgestaltet, dass ein Totpunkt vorliegt, bei dessen Überschreiten die Koppelstange und die Bremselementanordnung selbsthemmend zusammenwirken. Vielmehr ist das Zusammenwirken zwischen der Koppelstange und der Bremselementanordnung durchgehend nicht selbsthemmend. Eine solche Ausgestaltung der Ausstellschere ermöglicht zum einen eine einfache Bedienung der Gebäudeverschlusseinrichtung, da die zwischen den Rahmenelementen wirkende Haltekraft plausibel und nachvollziehbar einstellbar ist, und zum anderen ist die Bremskraft zwischen der Bremselementanordnung und der Führungsschiene einstellbar beziehungsweise nachjustierbar.

Eine Weiterbildung der Erfindung sieht vor, dass die Koppelstange als Torsionsstange ausgestaltet ist, die unmittelbar angrenzend an das Koppelgetriebe unter einem ersten Drehwinkel und in axialer Richtung bezüglich der Drehachse in Überdeckung mit der Bremselementanordnung unter einem zweiten Drehwinkel angeordnet ist. Durch ihre Ausgestaltung als Torsionsstange ist die Koppelstange in sich verdrehbar, also elastisch ausgestaltet. Das bedeutet, dass sich ihr Drehwinkel über ihre axiale Erstreckung bezüglich der Drehachse hinweg ändern kann beziehungsweise zumindest zeitweise ändert. Entsprechend wird der Drehwinkel, welchen die Koppelstange unmittelbar angrenzend an das Koppelgetriebe aufweist als erster Drehwinkel und der Drehwinkel, welchen sie in axialer Richtung gesehen in Überdeckung mit der Bremselementanordnung aufweist, als zweiter Drehwinkel bezeichnet.

Liegt die Koppelstange in der Freigabestellung vor, so ist sie bevorzugt vollständig entspannt, insbesondere ist sie von der Bremselementanordnung beabstandet. In diesem Fall entsprechen sich der erste Drehwinkel und der zweite Drehwinkel vorzugsweise oder zustehen zumindest in einem festen Zusammenhang zueinander, welcher sich beispielsweise mit zunehmendem Alter der Koppelstange ändert, insbesondere aufgrund einer leichten altersbedingten plastischen Verformung der Koppelstange. Wirkt hingegen die Koppelstange mit der Bremselementanordnung zusammen, um diese in Richtung der Bremsstellung zu drängen, so unterscheiden sich der erste Drehwinkel und der zweite Drehwinkel voneinander, da die Koppelstange in sich verdreht wird. Hierdurch wird das bereits erwähnte Rückstelldrehmoment bewirkt.

In der Freigabedrehwinkelstellung weisen der erste Drehwinkel und der zweite Drehwinkel jeweils erste Werte auf, wobei diese voneinander verschieden sein können. In der Bremsdrehwinkelstellung weisen der erste Drehwinkel und der zweite Drehwinkel zweite Werte auf; auch diese können voneinander verschieden sein. Die Ausgestaltung der Koppelstange als Torsionsstange stellt sicher, dass bei einem bestimmungsgemäßen Betrieb der Ausstellschere eine plastische Verformung der Koppelstange vermieden wird und vielmehr eine rein elastische Verformung der Koppelstange auftritt. Zudem ermöglicht eine solche Ausgestaltung das bereits erwähnte Einstellen beziehungsweise Nachjustieren der Bremskraft.

Eine Weiterbildung der Erfindung sieht vor, dass die Koppelstange endseitig Lagerbereiche zur Lagerung und zwischen den Lagerbereichen den Betätigungsbereich sowie einen Torsionsbereich aufweist, der in einem entspannten Zustand der Koppelstange einen Torsionsbereichsquerschnitt aufweist, der von einem Betätigungsbereichsquerschnitt des Betätigungsbereichs verschieden, insbesondere kleiner ist. Unter den Lagerbereichen, dem Betätigungsbereich und dem Torsionsbereich sind Bereiche der Koppelstange in axialer Richtung bezüglich der Drehachse gesehen zu verstehen. Die Lagerbereiche dienen zur drehbaren Lagerung der Koppelstange. Sie sind voneinander beabstandet angeordnet und nehmen den Betätigungsbereich und den Torsionsbereich zwischen sich auf.

In dem Betätigungsbereich verfügt die Koppelstange über die Betätigungsfläche, die zur zumindest zeitweisen Anlage an der Bremselementanordnung vorgesehen und ausgestaltet ist. In mindestens einer Drehwinkelstellung der Koppelstange liegt also der Betätigungsbereich an der Bremselementanordnung an und drängt diese in Richtung der Bremsstellung. Der Torsionsbereich ist hingegen derart ausgestaltet, dass die Koppelstange eine bestimmte Elastizität in Umfangsrichtung aufweist. Hierzu weist er den Torsionsbereichsquerschnitt auf, der von dem Betätigungsbereichsquerschnitt des Betätigungsbereichs verschieden ist. Vorzugsweise ist er durchgehend kleiner als dieser. Im Querschnitt gesehen steht also der Betätigungsbereich der Koppelstange in radialer Richtung zumindest bereichsweise über den Torsionsbereich über. Aufgrund der unterschiedlichen Querschnitte von Betätigungsbereich und Torsionsbereich weisen diese unterschiedliche Torsionsfestigkeiten auf. Insbesondere ist eine Torsionsfestigkeit des Torsionsbereich geringer als eine Torsionsfestigkeit des Betätigungsbereichs. Vorzugsweise beträgt die Torsionsfestigkeit des Torsionsbereichs höchstens 80 %, höchstens 60 % oder höchstens 50 % der Torsionsfestigkeit des Betätigungsbereichs.

Der Torsionsbereich ermöglicht ein Anpassen der Koppelstange an die Gebäudeverschlusseinrichtung. Insbesondere ermöglicht er einen definierten Zusammenhang zwischen einer auf das Bedienelement der Gebäudeverschlusseinrichtung aufzubringenden Bedienkraft und der zwischen dem Führungsschlitten und der Führungsschiene wirkenden Bremskraft. Dies gilt insbesondere, falls der Torsionsbereich zwischen dem Koppelgetriebe und dem Betätigungsbereich angeordnet ist. Besonders bevorzugt ist - in axialer Richtung bezüglich der Drehachse gesehen - der Übergang zwischen dem Torsionsbereich und dem Betätigungsbereich kontinuierlich und stetig. Der Querschnitt der Koppelstange ändert sich also zwischen dem Betätigungsbereich und dem Torsionsbereich nicht sprungartig, sondern er ändert sich stetig und kontinuierlich. Das bedeutet, dass auch bei einem Vorliegen der Koppelstange in der Bremsdrehwinkelstellung der in axialer Richtung in Überdeckung mit dem Torsionsbereich vorliegende Führungsschlitten in Richtung des Betätigungsbereichs verlagerbar ist. Die zwischen dem Führungsschlitten und der Führungsschiene wirkende Bremskraft nimmt in diesem Fall aufgrund des sich stetig ändernden Querschnitts stetig zu, bis die Bremselementanordnung in der Bremsstellung vorliegt.

Mithilfe des Torsionsbereich kann also sichergestellt werden, dass der Führungsschlitten auch bei Vorliegen der Koppelstange in der Bremsdrehwinkelstellung verlagert werden kann, nämlich solange die Bremselementanordnung in axialer Richtung in Überdeckung mit dem Torsionsbereich angeordnet ist. Beispielsweise ist der Torsionsbereich hierzu derart angeordnet und bemessen, dass die Gebäudeverschlusseinrichtung ausgehend von ihrer Geschlossenstellung verlagerbar ist, wobei zwischen der Bremselementanordnung und der Führungsschiene eine kleinere erste Bremskraft wirkt. Ist ein bestimmter erster Öffnungswinkel erreicht, insbesondere erst dann, so gerät die Bremselementanordnung in Anlagekontakt mit dem Betätigungsbereich, sodass sich die Bremskraft in Richtung einer größeren zweiten Bremskraft vergrößert. Bei Erreichen eines zweiten Öffnungswinkels durch die Gebäudeverschlusseinrichtung, welcher größer ist als der erste Öffnungswinkel, ist die Bremselementanordnung von dem Betätigungsbereich in ihre Bremsstellung gedrängt, sodass die Bremskraft einer größeren zweiten Bremskraft entspricht.

Eine Weiterbildung der Erfindung sieht vor, dass die Betätigungsfläche eine ebene Freigabefläche aufweist, an die sich eine die Krümmung aufweisende Kontaktfläche anschließt. Die Betätigungsfläche setzt sich in Umfangsrichtung bezüglich der Drehachse gesehen zumindest aus der Freigabefläche und der Kontaktfläche zusammen. Die Freigabefläche ist zumindest im Querschnitt gesehen eben, wohingegen die Kontaktfläche - ebenfalls zumindest im Querschnitt gesehen - die Krümmung aufweist, also in Umfangsrichtung gekrümmt ist. Die Freigabefläche ist derart angeordnet, dass sie in der Freigabedrehwinkelstellung der Koppelstange eine Verlagerung der Bremselementanordnung in die Freigabestellung zulässt, insbesondere auch bei Anordnung der Bremselementanordnung in der Freigabestellung von dieser beabstandet angeordnet ist.

Vorzugsweise verläuft die Freigabefläche bei Anordnung der Koppelstange in der Freigabedrehwinkelstellung parallel, vorzugsweise beabstandet parallel, zu einer Gegenkontaktfläche der Bremselementanordnung, an welcher die Kontaktfläche bei entsprechender Drehwinkelstellung der Koppelstange, insbesondere also in ihrer Bremsdrehwinkelstellung, anliegt, um die Bremselementanordnung in Richtung der Bremsstellung zu drängen. Bevorzugt gehen die Freigabefläche und die Kontaktfläche im Querschnitt gesehen stetig ineinander über. Das bedeutet, dass der Krümmungsradius der Kontaktfläche auf einer unmittelbar an die Freigabefläche angrenzenden Seite der Kontaktfläche einen Wert aufweist, welcher einen solchen stetigen Übergang gewährleistet. Ausgehend von diesem Wert verändert sich der Krümmungsradius anschließend in Umfangsrichtung stetig. Mit einer solchen Ausgestaltung der Ausstellschere werden die bereits genannten Vorteile erreicht.

Eine Weiterbildung der Erfindung sieht vor, dass die Freigabefläche als erste Freigabefläche vorliegt und beabstandet von der ersten Freigabefläche, insbesondere beabstandet parallel von der ersten Freigabefläche, eine ebene zweite Freigabefläche vorliegt, wobei sich die Krümmung ausgehend von der ersten Freigabefläche bis hin zu der zweiten Freigabefläche erstreckt. Die beiden Freigabeflächen, also die erste Freigabefläche und die zweite Freigabefläche, sind im Querschnitt gesehen auf gegenüberliegenden Seiten der Koppelstange angeordnet. Sie verlaufen parallel zueinander und sind jeweils eben. Die Krümmung schließt sich einerseits unmittelbar an die erste Freigabefläche und andererseits unmittelbar an die zweite Freigabefläche an.

Die Krümmung geht stetig oder unstetig von der ersten Freigabefläche aus sowie stetig oder unstetig in die zweite Freigabefläche über. Beispielsweise geht sie zumindest von der ersten Freigabefläche stetig aus, wohingegen ihr Übergang in die zweite Freigabefläche stetig oder unstetig sein kann. Besonders bevorzugt schließt sich die Krümmung beziehungsweise die Kontaktfläche jedoch einerseits stetig an die erste Freigabefläche und andererseits stetig an die zweite Freigabefläche an beziehungsweise geht stetig in beide Freigabeflächen über. Aufgrund des sich verändernden Krümmungsradiusses der Krümmung sind hierzu vorzugsweise die beiden Freigabefläche parallel versetzt zueinander angeordnet. Die beschriebenen Vorteile werden mit einer solchen Ausgestaltung der Ausstellschere auf konstruktiv einfache Art und Weise erreicht.

Eine Weiterbildung der Erfindung sieht vor, dass die Koppelstange in dem Betätigungsbereich im Querschnitt gesehen asymmetrisch und/oder in dem Torsionsbereich symmetrisch ist. Die asymmetrische Ausgestaltung der Koppelstange in dem Betätigungsbereich wird insbesondere durch den sich stetig verändernden Krümmungsradius der Krümmung erreicht. Die Asymmetrie der Koppelstange in dem Betätigungsbereich liegt insbesondere hinsichtlich einer gedachten Ebene vor, welche die Drehachse vollständig in sich aufnimmt. Es kann jedoch vorgesehen sein, dass die Koppelstange im Querschnitt gesehen punktsymmetrisch bezüglich der Drehachse beziehungsweise eines Punktes ist, in welchem die Drehachse eine Schnittebene des Querschnitts schneidet. Beispielsweise weist die Koppelstange hierzu im Querschnitt gesehen die beiden Freigabeflächen auf, welche auf gegenüberliegenden Seiten über Kontaktflächen miteinander verbunden sind.

Zusätzlich zu der bereits erwähnten Kontaktfläche, welche auch als erste Kontaktfläche bezeichnet werden kann, liegt insoweit eine weitere Kontaktfläche vor, welche auch als zweite Kontaktfläche bezeichnet wird. Die beiden Kontaktflächen weisen jeweils eine Krümmung mit einem sich stetig verändernden Krümmungsradius auf. Die Ausführungen für die Kontaktfläche sind vorzugsweise auf beide Kontaktflächen jeweils anwendbar. Die beiden Kontaktflächen liegen auf gegenüberliegenden Seiten der Koppelstange vor, insbesondere auf gegenüberliegenden Seiten der Drehachse. Bevorzugt weisen beide Kontaktfläche identische Krümmungen mit identischen Verläufen des Krümmungsradiusses auf, welche jedoch beispielsweise gespiegelt sind. Die erste Kontaktfläche weist also den Verlauf des Krümmungsradius ausgehend von der ersten Freigabefläche und die zweite Kontaktfläche denselben Verlauf des Krümmungsradius ausgehend von der zweiten Freigabefläche aus.

Zusätzlich oder alternativ ist die Koppelstange in dem Torsionsbereich symmetrisch, vorzugsweise bezüglich wenigstens einer gedachten Ebene, welche die Drehachse der Koppelstange vollständig in sich aufnimmt. Bevorzugt ist die Koppelstange in dem Torsionsbereich symmetrisch bezüglich zweier gedachter Ebenen, welche senkrecht aufeinander stehen und jeweils die Drehachse vollständig in sich aufnehmen. Zumindest ist die Koppelstange in dem Torsionsbereich jedoch punktsymmetrisch bezüglich eines Punkts der Drehachse. Auch diese Ausgestaltung dient dem Erzielen der bereits genannten Vorteile.

Eine Weiterbildung der Erfindung sieht vor, dass ein erster der Lagerbereiche zur Herstellung des Koppelgetriebes als Stellbereich ausgestaltet ist, in welchem die Koppelstange in axialer Richtung bezüglich der Drehachse gesehen einen durchgehend konstanten Querschnitt aufweist und in sich verdreht ist, wobei der Stellbereich in einer Kulissenausnehmung einer linear verlagerbar gelagerten, an die Treibstange angebundenen oder anbindbaren Stellkulisse des Koppelgetriebes angeordnet ist. Das Koppelgetriebe verfügt über den Stellbereich der Koppelstange und die Stellkulisse. In dem Stellbereich weist die Koppelstange einen zumindest näherungsweise stadionförmigen Querschnitt auf, ist also mit zwei parallelen Seiten ausgestaltet, welche beidseitig jeweils durch einen Teilkreis, insbesondere einen Halbkreis, miteinander verbunden sind. Benachbarte Querschnitte der Koppelstange in dem Stellbereich sind in Umfangsrichtung gegeneinander verdreht, sodass die Koppelstange in dem Stellbereich tordiert ist. Die Querschnitte sind ansonsten bevorzugt kongruent zueinander, sodass die Koppelstange über den ersten Lagerbereich hinweg durchgehend identische Querschnitte aufweist, welche in Umfangsrichtung gegeneinander verdreht sind.

Der Stellbereich ist in der Stellkulisse aufgenommen, welche hierzu die Kulissenausnehmung aufweist. Der Stellbereich greift insoweit in die Kulissenausnehmung ein, insbesondere durchgreift es sie vollständig. Die Kulissenausnehmung weist einen Rand auf, insbesondere einen durchgehend geschlossenen Rand, der von der Stellkulisse gebildet ist. Die Kulissenausnehmung ist derart bemessen, dass ihr Rand in wenigstens einer Stellung der Stellkulisse an dem Stellbereich anliegt. Der Stellbereich und die Stellkulisse sind derart ausgestaltet, dass eine lineare Verlagerung der Stellkulisse die Drehbewegung des Stellbereichs und mithin der Koppelstange um die Drehachse herum bewirkt. Hierdurch ist mit besonders wenigen einzelnen Teilen das Koppelgetriebe umgesetzt.

Eine Weiterbildung der Erfindung sieht vor, dass das die Treibstange und die Stellkulisse in axialer Richtung bezüglich der Drehachse mittels einer Stelleinrichtung relativ zueinander verstellbar sind. Das Verstellen von Treibstange und Stellkulisse erfolgt insbesondere in axialer Richtung, sodass letztlich ein Abstand zwischen der Treibstange und der Koppelstange verstellt wird. Anders ausgedrückt wird die Stellung von Koppelstange und Stellkulisse relativ zueinander bei gleichbleibender Stellung der Treibstange geändert, sodass sich auch - bei wiederum gleichbleibender Stellung der Treibstange - die Drehwinkelstellung der Koppelstange ändert. Hierdurch können auf einfache Art und Weise die Freigabedrehwinkelstellung und die Bremsdrehwinkelstellung angepasst werden, sodass sich eine geänderte Vorspannung der Koppelstange ergibt.

Eine Weiterbildung der Erfindung sieht vor, dass ein zweiter der Lagerbereiche bezüglich der Drehachse drehbar und axial festgelegt in einem Drehlager gelagert ist. Der zweite Lagerbereich liegt dem ersten Lagerbereich in axialer Richtung bezüglich der Drehachse gesehen gegenüber. Mithilfe des Drehlagers ist der zweite Lagerbereich um die Drehachse drehbar gelagert, jedoch in axialer Richtung bezüglich der Drehachse festgesetzt. Durch das axiale Festsetzen wird das Umsetzen der linearen Bewegung der Stellkulisse in die Drehbewegung der Koppelwelle mithilfe des Koppelgetriebes auf besonders einfache Art und Weise umgesetzt.

Eine Weiterbildung der Erfindung sieht vor, dass das Drehlager bezüglich der Führungsschiene festgesetzt oder bezüglich der Führungsschiene in Richtung der Drehachse verlagerbar gelagert ist. Im Falle des festgesetzten Drehlagers ist auch die Koppelstange in axialer Richtung bezüglich der Führungsschiene festgelegt. Ein eventuell vorgesehenes Verstellen der Ausstellschere kann folglich nur über das Verlagern von Treibstange und Stellkulisse relativ zueinander erfolgen. Ist hingegen das Drehlager bezüglich der Führungsschiene verlagerbar gelagert, so ist die Koppelstange ebenfalls in axialer Richtung verstellbar. Durch das Verlagern des Drehlagers wird bei gleichbleibender Stellung der Stellkulisse bezüglich der Führungsschiene die Koppelstange relativ zu der Stellkulisse verlagert, sodass sich wiederum eine Verstellung der Vorspannung ergibt. Auch eine solche Ausgestaltung ermöglicht ein einfaches Einstellen der Ausstellschere. Es kann vorgesehen sein, dass die Stelleinrichtung zum Verstellen von Treibstange und Stellkulisse, nicht jedoch die Verstellbarkeit des Drehlagers relativ zu der Führungsschiene umgesetzt ist oder umgekehrt. Es kann jedoch auch vorgesehen sein, dass sowohl die Stelleinrichtung vorliegt als auch das Drehlager relativ zu der Führungsschiene verlagerbar ist. Hierdurch wird ein besonders umfassender Stellbereich erreicht.

Eine Weiterbildung der Erfindung sieht vor, dass zwischen dem Drehlager und dem Führungsschlitten ein Dämpfer, insbesondere aus einem elastischen Material, angeordnet ist, der von der Koppelstange durchgriffen ist. Der Dämpfer beugt einem unmittelbaren Kontakt zwischen dem Führungsschlitten und dem Drehlager vor. Er besteht aus einem weichen, vorzugsweise einem elastischen Material, beispielsweise aus einem Elastomer. Der Dämpfer ist auf der Koppelstange angeordnet und hierbei von der Koppelstange durchgriffen. Beispielsweise wird der Dämpfer von der Koppelstange gehalten. Hierzu umgreift der Dämpfer vorzugweise die Koppelstange im Querschnitt gesehen vollständig und durchgehend. Mithilfe des Dämpfer sind ist ein besonders komfortabler Betrieb und eine hoher Qualitätsanmutung der Ausstellschere sichergestellt.

Eine Weiterbildung der Erfindung sieht vor, dass die Bremselementanordnung ein Bremselement oder mehrere beabstandet voneinander angeordnete Bremselemente aufweist. Die Bremselementanordnung kann über lediglich ein einziges Bremselement verfügen. Vorzugsweise weist sie jedoch mehrere Bremselement oder sogar mehrere Bremselementpaare auf, wobei jedes Bremselementpaar zwei Bremselement umfasst, die auf gegenüberliegenden Seite der Koppelstange angeordnet sind und in der Bremsdrehwinkelstellung der Koppelstange von dieser voneinander fortgedrängt werden. Im Falle der mehreren Bremselementpaare sind diese vorzugsweise voneinander beabstandet angeordnet, nämlich in axialer Richtung bezüglich der Drehachse. Die beschriebene Ausgestaltung ermöglicht ein zuverlässiges Bremsen des Führungsschlittens bezüglich der Führungsschiene.

Eine Weiterbildung der Erfindung sieht vor, dass die Bremselemente über einen Haltesteg miteinander verbunden sind, wobei der Haltesteg vorzugsweise Abmessungen aufweist, die kleiner sind als ein Abstand der Bremselemente in der Bremsstellung der Bremselementanordnung. Über den Haltesteg sind die Bremselemente zunächst miteinander verbunden. Beispielsweise ist der Haltesteg einstückig und materialeinheitlich mit den Bremselementen hergestellt. Insbesondere liegt der Haltesteg in Form eines Folienscharniers zwischen den Bremselementen vor, sodass die Bremselemente mittels des Haltestegs verlagerbar aneinander gehalten sind.

Der Haltesteg dient insbesondere eine einfache Montage. Die Bremselemente werden mitsamt dem Haltesteg an dem Führungsschlitten angeordnet. Die Führungsstück weist hierbei Abmessungen auf, welche größer sind als ein Abstand der Bremselemente in der Freigabestellung, jedoch kleiner als ihr Abstand der Bremsstellung. Das bedeutet, dass der Haltesteg bei dem ersten Verlagern der Bremselemente in die Bremsstellung aufgetrennt wird, sodass die Bremselemente nachfolgend nicht mehr miteinander verbunden sind. Der Haltesteg liegt insoweit als Solltrennstelle vor. In jedem Fall erleichtert er die Montage der Ausstellschere.

Eine Weiterbildung der Erfindung sieht vor, dass die Bremselementanordnung formschlüssig mit dem Führungsschlitten verbunden sind, insbesondere in einer Verlagerungsrichtung zwischen Freigabestellung und Bremsstellung mit Spiel formschlüssig gehalten und in einer gegenüber der Verlagerungsrichtung angewinkelten Montagerichtung verlagerbar sind. Eine solche Ausgestaltung ermöglicht wiederum eine einfache Montage der Bremselementanordnung. Insbesondere wird die Bremselementanordnung in der Montagerichtung auf den Führungsschlitten aufgebracht, wobei der Formschlusses zwischen der Bremselementanordnung und dem Führungsschlitten hergestellt wird. Der Formschluss ist derart beschaffen, dass ein verlagern der Bremselementanordnung bezüglich des Führungsschlittens in Demontagerichtung zugelassen, in der Verlagerungsrichtung jedoch lediglich mit dem Spiel zugelassen wird. Erneut wird mithilfe der beschriebenen Ausgestaltung eine einfache Montage erreicht.

Eine Weiterbildung der Erfindung sieht vor, dass der Führungsschlitten und die Bremselementanordnung eine gemeinsame Führungsausnehmung aufweisen, in welche ein Führungsvorsprung der Führungsschiene formschlüssig eingreift, um den Führungsschlitten und die Bremselementanordnung in der Führungsschiene zu halten. Der Führungsvorsprung verläuft in Richtung einer Längsmittelachse der Führungsschiene, vorzugsweise durchgehend. Beispielsweise erstreckte er sich über die gesamte Erstreckung der Führungsschiene. Zur Montage der Ausstellschere wird die Bremselementanordnung an dem Führungsschlitten angeordnet und der Führungsschlitten sowie die Bremselementanordnung gemeinsam in die Führungsschiene eingebracht, nämlich derart, dass der Führungsvorsprung in ihre Führungsausnehmung eingreift. Hierdurch sind sowohl der Führungsschlitten als auch die Bremselementanordnung gemeinsam zuverlässig an der Führungsschiene gehalten.

Die Erfindung betrifft weiterhin eine Gebäudeverschlusseinrichtung, mit einer Ausstellschere, insbesondere einer Ausstellschere gemäß den Ausführungen im Rahmen dieser Beschreibung, wobei die Ausstellschere über eine an einem Rahmenelement der Gebäudeverschlusseinrichtung befestigte Führungsschiene, einen in der Führungsschiene verlagerbar gelagerten Führungsschlitten und eine an dem Führungsschlitten drehbar angelenkte Ausstellschiene verfügt, wobei an dem Führungsschlitten eine Bremselementanordnung angeordnet ist, die in einer Freigabestellung den Führungsschlitten zum Verlagern relativ zu der Führungsschiene freigibt und in einer Bremsstellung zum Bremsen des Führungsschlittens kraftschlüssig mit der Führungsschiene zusammenwirkt, und wobei die Bremselementanordnung mit einer über ein Koppelgetriebe an eine Treibstange angebundene oder anbindbare, um eine Drehachse drehbar gelagerte Koppelstange zusammenwirkt, welche die Bremselementanordnung in einer Freigabedrehwinkelstellung zur Verlagerung in Richtung der Freigabestellung freigibt und in einer Bremsdrehwinkelstellung in Richtung der Bremsstellung drängt. Dabei ist vorgesehen, dass die Koppelstange in einem Betätigungsbereich über eine Betätigungsfläche verfügt, die zum Verlagern der Bremselementanordnung in Richtung der Bremsstellung mit dieser zusammenwirkt und im Querschnitt gesehen eine Krümmung mit einem sich stetig verändernden Krümmungsradius aufweist.

Auf die Vorteile einer derartigen Ausgestaltung der Gebäudeverschlusseinrichtung beziehungsweise der Ausstellschere wurde bereits hingewiesen. Sowohl die Gebäudeverschlusseinrichtung als auch die Ausstellschere können gemäß den Erläuterungen im Rahmen dieser Beschreibung weitergebildet sein, sodass insoweit auf diese verwiesen wird.

Die in der Beschreibung beschriebenen Merkmale und Merkmalskombinationen, insbesondere die in der nachfolgenden Figurenbeschreibung beschriebenen und/oder in den Figuren gezeigten Merkmale und Merkmalskombinationen, sind nicht nur in der jeweils angegebenen Kombination, sondern auch in anderen Kombinationen oder in Alleinstellung verwendbar, ohne den Rahmen der Erfindung zu verlassen. Es sind somit auch Ausführungsformen als von der Erfindung umfasst anzusehen, die in der Beschreibung und/oder den Figuren nicht explizit gezeigt oder erläutert sind, jedoch aus den erläuterten Ausführungsformen hervorgehen oder aus ihnen ableitbar sind.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine schematische Darstellung einer Gebäudeverschlusseinrichtung mit einer Ausstellschere,
- Figur 2: eine schematische Detaildarstellung der Ausstellschere,
- Figur 3: eine schematische Schnittdarstellung der Ausstellschere,
- Figur 4: eine weitere schematische Schnittdarstellung der Ausstellschere,
- Figur 5: eine schematische Darstellung der Ausstellschere im Bereich eines Koppelgetriebe,
- Figur 6: eine schematische Detaildarstellung des Koppelgetriebes,
- Figur 7: eine schematische Ansicht der Gebäudeverschlusseinrichtung, wobei die Ausstellschere sowie eine Treibstange eines Beschlags erkennbar sind,
- Figur 8: eine schematische Darstellung der Ausstellschere im Bereich einer Stelleinrichtung,
- Figur 9: eine schematische Darstellung der Ausstellschere im Bereich eines Drehlagers zur Lagerung einer Koppelstange, sowie
- Figur 10: eine schematische Darstellung eines Führungsschlittens, einer Bremselementanordnung sowie der Koppelstange der Ausstellschere.

Die Figur 1 zeigt eine schematische Darstellung einer Gebäudeverschlusseinrichtung 1, welche als Fassadenfenster ausgestaltet ist und über ein als Blendrahmen ausgestaltetes erstes Rahmenelement 2 sowie ein als Flügelrahmen vorliegendes zweites Rahmenelement 3 verfügt. Die Rahmenelemente 2 und 3 sind um eine Schwenkachse 4 verschwenkbar beziehungsweise drehbar aneinander gelagert. Zur Betätigung der Gebäudeverschlusseinrichtung 1 verfügt diese über einen Beschlag 5, von welchem hier ein Bedienelement 6, ein Getriebe 7 sowie mehrere Treibstangen 8 gezeigt sind, die in dem hier dargestellten Ausführungsbeispiel über eine Eckumlenkung 9 antriebstechnisch miteinander verbunden sind.

Der Beschlag 5 verfügt zudem über eine Ausstellschere 10. Diese weist eine Führungsschiene 11 auf, welche an dem zweiten Rahmenelement 3 befestigt ist. Beispielsweise sitzt sie hierzu in einer in dem zweiten Rahmenelement 3 hergestellten Rahmennut 12 (nicht erkennbar). In der Führungsschiene 11 ist ein Führungsschlitten 13 linear verlagerbar gelagert, nämlich in Richtung einer Längsmittelachse 40 der Führungsschiene 11. An dem Führungsschlitten 13 ist eine Ausstellschiene 15 drehbar gelagert, nämlich um eine erste Drehachse 16. Auf ihrer dem Führungsschlitten 13 abgewandten Seite ist die Ausstellschiene 15 um eine zweite Drehachse 17 drehbar an dem ersten Rahmenelement 2 gelagert.

An dem Führungsschlitten 13 ist eine Bremselementanordnung 18 (hier nicht erkennbar) verlagerbar angeordnet, insbesondere verlagerbar gelagert. Liegt diese in einer Freigabestellung vor, so gibt sie den Führungsschlitten 13 zur Verlagerung frei. In einer Bremsstellung bewirkt sie hingegen eine Bremskraft zwischen dem Führungsschlitten 13 und der Führungsschiene 11, welche dem Verlagern des Führungsschlittens 13 entgegenwirkt. Die Bremselementanordnung 18 wird mittels einer Koppelstange 19 angesteuert, die über ein Koppelgetriebe 20 an die Treibstange 8 beziehungsweise eine der Treibstangen 8 antriebstechnisch angebunden ist. Auf ihrer dem Koppelgetriebe 20 entgegengesetzten Seite ist die Koppelstange 19 mittels eines Drehlagers 21 drehbar gelagert, nämlich um eine Drehachse 22, welche in dem dargestellten Ausführungsbeispiel mit der Längsmittelachse 14 zusammenfällt und/oder parallel zu ihr verläuft. Zwischen dem Drehlager 21 und dem Führungsschlitten 13 ist ein Dämpfer 23 angeordnet, um ein Anschlagen des Führungsschlittens 13 an das Drehlager 21 zu verhindern.

Die Figur 2 zeigt eine schematische Detaildarstellung der Ausstellschere 10. Es ist erkennbar, dass über das Koppelgetriebe 20 ein Koppelelement 24 an die Koppelstange 19 angebunden ist. Das Koppelelement 24 ist dazu vorgesehen und ausgestaltet, mit der Treibstange 8 verbunden zu werden. Zur Anbindung an die Treibstange 8 dient ein Befestigungselement 25, welches beispielsweise ein Befestigungsgewinde oder einen Bajonettverschluss aufweist. Die Koppelstange 19 weist in axialer Richtung gesehen einen Betätigungsbereich 26 auf, der zwischen zwei Lagerbereichen 27 und 28 vorliegt. Der Lagerbereich 27 ist in einem Getriebegehäuse 29 des Koppelgetriebes 20 aufgenommen und entsprechend hier nicht dargestellt. Analog hierzu ist der Lagerbereich 28 in einem Lagergehäuse 30 des Drehlagers 21 aufgenommen und ebenfalls nicht erkennbar. Die Lagerbereiche 27 und 28 nehmen den Betätigungsbereich 26 sowie einen Torsionsbereich 31 in axialer Richtung gesehen zwischen sich auf. In dem Torsionsbereich 31 weist die Koppelstange 19 einen kleineren Querschnitt auf als in dem Betätigungsbereich 26. Der Torsionsbereich 31 schließt sich vorzugsweise unmittelbar an den Lagerbereich 27 an. Er ist derart ausgestaltet, dass bei einer Anordnung des Führungsschlittens 13 in Überdeckung mit dem Torsionsbereich 31 eine geringere Bremskraft zwischen dem Führungsschlitten 13 und der Führungsschiene 11 vorliegt als bei einer Anordnung des Führungsschlittens 13 in Überdeckung mit dem Betätigungsbereich 26.

Die Figur 3 zeigt eine schematische Querschnittsdarstellung der Ausstellschere 10. Zu erkennen ist nun, dass die Bremselementanordnung 18 wenigstens ein Bremselementpaar 32 mit zwei gegenüberliegenden Bremselementen 33 und 34 aufweist. Die Bremselemente 33 und 34 sind hier in ihrer Freigabestellung dargestellt, sie wirken also nicht mit der Führungsschiene 11 zum Erzeugen der Bremskraft zusammen. Die Koppelstange 19 ist in einer Freigabedrehwinkelstellung gezeigt, in welcher sie die Bremselementanordnung 18 beziehungsweise die Bremselemente 33 und 34 zur Verlagerung in ihre Freigabestellung freigibt, also nicht in Richtung der Bremsstellung drängt. Durch eine Drehbewegung der Koppelstange 19 in Richtung des dargestellten Pfeils 35 wird die Bremselementanordnung 18 derart an die Führungsschiene 18 gedrängt, dass eine von null verschiedene Bremskraft erzeugt wird.

Von der Koppelstange 19 sind sowohl der Betätigungsbereich 26 als auch der Torsionsbereich 31 angedeutet. Es ist erkennbar, dass die Koppelstange 19 in dem Betätigungsbereich 26 über eine Betätigungsfläche 36 verfügt. Diese weist eine Kontaktfläche 37 auf, die bei entsprechender Drehwinkelstellung der Koppelstange 19 mit einer Kontaktgegenfläche der Bremselementanordnung 18 beziehungsweise des Bremselements 33 zusammenwirkt. Die Kontaktfläche 37 ist mit einer Krümmung ausgestaltet, welche über einen sich stetig verändernden Krümmungsradius verfügt. Insbesondere weist die Koppelstange 19 beziehungsweise die Betätigungsfläche 36 zusätzlich zu der Kontaktfläche 37 eine weitere Kontaktfläche 38 auf, die der Kontaktfläche 37 gegenüberliegt und einer Betätigung einer weiteren Kontaktgegenfläche des Bremselements 34 dient. Die Kontaktflächen 37 und 38 verbinden einander gegenüberliegende Freigabeflächen 39 und 40. Die Kontaktflächen 37 und die Freigabefläche 39 bilden einen ersten Teil der Betätigungsfläche 36, die Kontaktfläche 38 und die Freigabefläche 40 einen zweiten Teil der Betätigungsfläche 36.

Die Freigabefläche 39 und 40 sind parallel beabstandet zueinander angeordnet und weisen bevorzugt einen geringeren Abstand voneinander auf als die Bremselemente 33 und 34 in ihrer Freigabestellung. In dem Torsionsbereich 31 verfügt die Koppelstange 19 ebenfalls über die Freigabeflächen 39 und 40, diese sind insoweit zwischen dem Betätigungsbereich 26 und dem Torsionsbereich 31 durchgehend ausgestaltet. Allerdings ist der Torsionsbereich 31 in wenigstens einer Richtung kleiner als der Betätigungsbereich 26. Grundsätzlich sind Abmessungen der Koppelstange 19 im Querschnitt gesehen in einer die Drehachse 22 vollständig in sich aufnehmende gedachten Ebene kleiner als in einer senkrecht auf ihr stehenden und ebenfalls die Drehachse 22 vollständig in sich aufnehmenden zweiten gedachten Ebene. Beispielsweise sind die Abmessungen in der ersten gedachten Ebene um einen Faktor von mindestens 1,5, mindestens 2,0 oder mindestens 2,5 größer als in der zweiten gedachten Ebene. Dies gilt insbesondere in dem Betätigungsbereich 26.

Die Figur 4 zeigt eine schematische Querschnittsdarstellung der Ausstellschere 10. Zusätzlich zum bereits Erläuterten wird nun deutlich, dass die Bremselemente 33 und 34 des Bremselementpaars 32 mittels eines Haltestegs 41 miteinander verbunden sind. Dieser ist bevorzugt derart ausgestaltet, dass er bei einem Auseinanderverlagern der Bremselemente 33 und 34, also bei einem Verlagern in ihre Bremsstellung, reißt. Er dient einer einfachen Montage der Bremselementanordnung 18, insbesondere bis die Bremselementanordnung 18 zusammen mit dem Führungsschlitten 13 in die Führungsschiene 11 eingebracht ist.

Die Figur 5 zeigt eine schematische Detaildarstellung der Ausstellschere 10 im Bereich des Koppelgetriebes 20. Der Lagerbereich 27 ist als Stellbereich 42 ausgestaltet, der in einer Kulissenausnehmung 43 einer Stellkulisse 44 des Koppelgetriebes 20 aufgenommen ist. Die Stellkulisse 44 ist hierbei an die Treibstange 8 antriebstechnisch angebunden, insbesondere über das Koppelelement 24. Es ist zu erkennen, dass die Koppelstange 19 in ihrem Stellbereich 42 in sich verdreht ist. Aufgrund dieser Ausgestaltung wird bei einer linearen Verlagerung der Stellkulisse 44 eine Drehbewegung der Koppelstange 19 um ihre Drehachse 22 bewirkt.

Die Figur 6 zeigt nochmals eine Detaildarstellung des Koppelgetriebes 20. Anhand der Darstellung ist zu erkennen, dass die Koppelstange 19 in dem Stellbereich 42 einen durchgehend gleichbleibenden Querschnitt aufweist, wobei jedoch benachbart vorliegende Querschnitte in Umfangsrichtung bezüglich der Drehachse 22 gegeneinander verdreht sind. Aufgrund dieser Ausgestaltung wird die lineare Verlagerung der Stellkulisse 44 effektiv in die Drehbewegung der Koppelstange 19 umgesetzt.

Die Figur 7 zeigt eine schematische Detaildarstellung des Rahmenelements 3. Zu erkennen ist nun die Rahmennut 12, in welcher die Treibstange 8 bereichsweise aufgenommen und linear geführt ist. Ebenso ist zu erkennen, wie die Treibstange 8 mittels des Befestigungselements 25 an das Koppelelement 24 angebunden ist. Zudem ist zu erkennen, dass zwischen dem Koppelelement 24 und dem Koppelgetriebe 20 beziehungsweise der Stellkulisse 44 eine Stelleinrichtung 45 vorliegt. Mittels der Stelleinrichtung 45 sind das Koppelelement 24 und die Stellkulisse 44 in axialer Richtung relativ zueinander verstellbar, nämlich beispielsweise unter Verwendung einer Stellschraube 46. Hierdurch kann auch ohne Verlagerung der Treibstange 8 beziehungsweise ohne Verlagerung des Koppelelements 24 eine Verstellung der Stellkulisse 44 in axialer Richtung und mithin der Koppelstange 19 in Umfangsrichtung vorgenommen werden. Dies ermöglicht ein einfaches Einstellen der Ausstellschere 10.

Die Figur 8 zeigt eine weitere schematische Darstellung der Ausstellschere 10 im Bereich des Koppelgetriebes 20. Zu erkennen ist ein Stellschlitten 47, der mittels der Stellschraube 46 relativ zu dem Koppelelement 24 verlagerbar ist. Der Stellschlitten 47 ist in das Getriebegehäuse 29 hinein geführt und mit der Stellkulisse 44 gekoppelt, beispielsweise ist er einstückig mit der Stellkulisse 44 hergestellt.

Die Figur 9 zeigt eine schematische Darstellung der Ausstellschere 10 im Bereich des Drehlagers 21. In dem Drehlager 21 ist die Koppelstange 19 mit ihrem Lagerbereich 28 drehbar und in axialer Richtung festgesetzt gelagert. Das Drehlager 21 ist in dem dargestellten Ausführungsbeispiel allerdings in axialer Richtung verlagerbar, nämlich gemäß dem Doppelpfeil 48. Zur Verlagerung des Drehlagers 21 dient eine weitere Stellschraube 49. Hierdurch ist eine äußerst umfassende Einstellbarkeit der Ausstellschere 10 umgesetzt.

Die Figur 10 zeigt eine schematische Darstellung des Führungsschlittens 13, des Bremselementpaars 32 und der Koppelstange 19. Es ist erkennbar, dass zusätzlich zu den Bremselementpaar 32 ein weiteres Bremselementpaar 32 vorliegt, welches beabstandet von dem ersten Bremselementpaar 32 angeordnet ist. Ebenso ist erkennbar, dass die Bremselemente 33 und 34 formschlüssig an dem Führungsschlitten 13 geführt sind. Dies ermöglicht eine besonders einfache Montage. Insbesondere ist es vorgesehen, die Bremselemente 33 und 34 an dem Führungsschlitten 13 zu montieren, wobei die Bremselemente 33 und 34 über den Haltesteg 41 (hier nicht erkennbar) miteinander verbunden sind. Anschließend werden die Bremselemente 33 und 34 gemeinsam mit dem Führungsschlitten 13 mit der Koppelstange 19 zusammengeführt. Hierdurch sind die Bremselemente 33 und 34 aufgrund des Haltestegs 41 unverlierbar gehalten.

### BEZUGSZEICHENLISTE

- 1: Gebäudeverschlusseinrichtung
- 2: 1. Rahmenelement
- 3: 2. Rahmenelement
- 4: Schwenkachse
- 5: Beschlag
- 6: Bedienelement
- 7: Getriebe
- 8: Treibstange
- 9: Eckumlenkung
- 10: Ausstellschere
- 11: Führungsschiene
- 12: Rahmennut
- 13: Führungsschlitten
- 14: Längsmittelachse
- 15: Ausstellschiene
- 16: 1. Drehachse
- 17: 2. Drehachse
- 18: Bremselementanordnung
- 19: Koppelstange
- 20: Koppelgetriebe
- 21: Drehlager
- 22: Drehachse
- 23: Dämpfer
- 24: Koppelelement
- 25: Befestigungselement
- 26: Betätigungsbereich
- 27: Lagerbereich
- 28: Lagerbereich
- 29: Getriebegehäuse
- 30: Lagergehäuse
- 31: Torsionsbereich
- 32: Bremselementpaar
- 33: Bremselement
- 34: Bremselement
- 35: Pfeil
- 36: Betätigungsfläche
- 37: Kontaktfläche
- 38: Kontaktfläche
- 39: Freigabefläche
- 40: Freigabefläche
- 41: Haltesteg
- 42: Stellbereich
- 43: Kulissenausnehmung
- 44: Stellkulisse
- 45: Stelleinrichtung
- 46: Stellschraube
- 47: Stellschlitten
- 48: Doppelpfeil
- 49: Stellschraube

## Patentansprüche

1. Ausstellschere (10) für eine Gebäudeverschlusseinrichtung (1), mit einer an einem Rahmenelement (2, 3) der Gebäudeverschlusseinrichtung (1) befestigbaren Führungsschiene (11), einem in der Führungsschiene (11) verlagerbar gelagerten Führungsschlitten (13) und einer an dem Führungsschlitten (13) drehbar angelenkten Ausstellschiene (15), wobei an dem Führungsschlitten (13) eine Bremselementanordnung (18) angeordnet ist, die in einer Freigabestellung den Führungsschlitten (13) zum Verlagern relativ zu der Führungsschiene (11) freigibt und in einer Bremsstellung zum Bremsen des Führungsschlittens (13) kraftschlüssig mit der Führungsschiene (11) zusammenwirkt, und wobei die Bremselementanordnung (18) mit einer über ein Koppelgetriebe (20) an eine Treibstange (8) angebundenen oder anbindbaren, um eine Drehachse (22) drehbar gelagerten Koppelstange (19) zusammenwirkt, welche die Bremselementanordnung (18) in einer Freigabedrehwinkelstellung zur Verlagerung in Richtung der Freigabestellung freigibt und in einer Bremsdrehwinkelstellung in Richtung der Bremsstellung drängt, **dadurch gekennzeichnet, dass** die Koppelstange (19) in einem Betätigungsbereich (26) über eine Betätigungsfläche (36) verfügt, die zum Verlagern der Bremselementanordnung (18) in Richtung der Bremsstellung mit dieser zusammenwirkt und im Querschnitt gesehen eine Krümmung mit einem sich stetig verändernden Krümmungsradius aufweist.

2. Ausstellschere nach Anspruch 1, **dadurch gekennzeichnet, dass** die Koppelstange (19) als Torsionsstange ausgestaltet ist, die unmittelbar angrenzend an das Koppelgetriebe (20) unter einem ersten Drehwinkel und in axialer Richtung bezüglich der Drehachse (22) in Überdeckung mit der Bremselementanordnung (18) unter einem zweiten Drehwinkel angeordnet ist.

3. Ausstellschere nach einem der vorhergehenden Ansprüche, **dadurch gekennzeichnet, dass** die Koppelstange (19) endseitig Lagerbereiche (27, 28) zur Lagerung und zwischen den Lagerbereichen (27, 28) den Betätigungsbereich (26) sowie einen Torsionsbereich (31) aufweist, der in einem entspannten Zustand der Koppelstange (19) einen Torsionsbereichsquerschnitt aufweist, der von einem Betätigungsbereichsquerschnitt des Betätigungsbereichs (26) verschieden ist.

4. Ausstellschere nach einem der vorhergehenden Ansprüche, **dadurch gekennzeichnet, dass** die Betätigungsfläche (36) eine ebene Freigabefläche (39) aufweist, an den sich eine die Krümmung aufweisende Kontaktfläche (37) anschließt.

5. Ausstellschere nach einem der vorhergehenden Ansprüche, **dadurch gekennzeichnet, dass** die Freigabefläche (39) als erste Freigabefläche (39) vorliegt und beabstandet von der ersten Freigabefläche (39) eine ebene zweite Freigabefläche (40) vorliegt, wobei sich die Krümmung ausgehend von der ersten Freigabefläche (39) bis hin zu der zweiten Freigabefläche (40) erstreckt.

6. Ausstellschere nach einem der vorhergehenden Ansprüche, **dadurch gekennzeichnet, dass** die Koppelstange (19) in dem Betätigungsbereich (26) im Querschnitt gesehen asymmetrisch und/oder in dem Torsionsbereich (31) symmetrisch ist.

7. Ausstellschere nach einem der vorhergehenden Ansprüche, **dadurch gekennzeichnet, dass** ein erster der Lagerbereiche (27, 28) zur Herstellung des Koppelgetriebes (20) als Stellbereich (42) ausgestaltet ist, in welchem die Koppelstange (19) in axialer Richtung bezüglich der Drehachse (22) gesehen einen durchgehend konstanten Querschnitt aufweist und in sich verdreht ist, wobei der Stellbereich (42) in einer Kulissenausnehmung (43) einer linear verlagerbar gelagerten, an die Treibstange (8) angebundenen oder anbindbaren Stellkulisse (44) des Koppelgetriebes (20) angeordnet ist.

8. Ausstellschere nach einem der vorhergehenden Ansprüche, **dadurch gekennzeichnet, dass** die Treibstange (8) und die Stellkulisse (44) in axialer Richtung bezüglich der Drehachse (22) mittels einer Stelleinrichtung (45) relativ zueinander verstellbar sind.

9. Ausstellschere nach einem der vorhergehenden Ansprüche, **dadurch gekennzeichnet, dass** ein zweiter der Lagerbereiche (27, 28) bezüglich der Drehachse (22) drehbar und axial festgelegt in einem Drehlager (21) gelagert ist.

10. Ausstellschere nach einem der vorhergehenden Ansprüche, **dadurch gekennzeichnet, dass** das Drehlager (21) bezüglich der Führungsschiene (11) festgesetzt oder bezüglich der Führungsschiene (11) in Richtung der Drehachse (22) verlagerbar gelagert ist.

11. Ausstellschere nach einem der vorhergehenden Ansprüche, **dadurch gekennzeichnet, dass** zwischen dem Drehlager (21) und dem Führungsschlitten (13) ein Dämpfer (23) angeordnet ist, der von der Koppelstange (19) durchgriffen ist.

12. Ausstellschere nach einem der vorhergehenden Ansprüche, **dadurch gekennzeichnet, dass** die Bremselementanordnung (18) ein Bremselement (33, 34) oder mehrere beabstandet voneinander angeordnete Bremselemente (33, 34) aufweist.

13. Ausstellschere nach einem der vorhergehenden Ansprüche, **dadurch gekennzeichnet, dass** die Bremselemente (33, 34) über einen Haltesteg (41) miteinander verbunden sind, wobei der Haltesteg (41) vorzugsweise Abmessungen aufweist, die kleiner sind als ein Abstand der Bremselemente (33, 34) in der Bremsstellung der Bremselementanordnung (18).

14. Ausstellschere nach einem der vorhergehenden Ansprüche, **dadurch gekennzeichnet, dass** die Bremselementanordnung (18) formschlüssig mit dem Führungsschlitten (13) verbunden ist.

15. Gebäudeverschlusseinrichtung (1), mit einer Ausstellschere (10), insbesondere einer Ausstellschere (10) nach einem oder mehreren der vorhergehenden Ansprüche, wobei die Ausstellschere (10) über eine an einem Rahmenelement (2, 3) der Gebäudeverschlusseinrichtung (1) befestigte Führungsschiene (11), einen in der Führungsschiene (11) verlagerbar gelagerten Führungsschlitten (13) und eine an dem Führungsschlitten (13) drehbar angelenkte Ausstellschiene (15) verfügt, wobei an dem Führungsschlitten (13) eine Bremselementanordnung (18) angeordnet ist, die in einer Freigabestellung den Führungsschlitten (13) zum Verlagern relativ zu der Führungsschiene (11) freigibt und in einer Bremsstellung zum Bremsen des Führungsschlittens (13) kraftschlüssig mit der Führungsschiene (11) zusammenwirkt, und wobei die Bremselementanordnung (18) mit einer über ein Koppelgetriebe (20) an eine Treibstange (8) angebundenen oder anbindbaren, um eine Drehachse (92) drehbar gelagerten Koppelstange (19) zusammenwirkt, welche die Bremselementanordnung (18) in einer Freigabedrehwinkelstellung zur Verlagerung in Richtung der Freigabestellung freigibt und in einer Bremsdrehwinkelstellung in Richtung der Bremsstellung drängt, **dadurch gekennzeichnet, dass** die Koppelstange (19) in einem Betätigungsbereich (26) über eine Betätigungsfläche (36) verfügt, die zum Verlagern der Bremselementanordnung (18) in Richtung der Bremsstellung mit dieser zusammenwirkt und im Querschnitt gesehen eine Krümmung mit einem sich stetig verändernden Krümmungsradius aufweist.
